# EUROPÄISCHE PATENTSCHRIFT

(11) **EP 3 628 781 B1**
(45) Veröffentlichungstag und Bekanntmachung des Hinweises auf die Patenterteilung: **07.06.2023**
(21) Anmeldenummer: 18196794.4
(22) Anmeldetag: 26.09.2018
(51) Int. Cl.: E02D 5/80

(54) **VERFAHREN ZUM HERSTELLEN EINES INJEKTIONSANKERS IM BODEN UND NACHVERPRESSAUTOMAT HIERFÜR**
METHOD FOR MAKING AN INJECTION ANCHOR IN THE SOIL AND AUTOMATIC PRESSURE DEVICE FOR SAME
PROCÉDÉ DE FABRICATION D'UNE INJECTION D'ANCRAGE ET AUTOMATE DE COMPRESSION CORRESPONDANT

(43) Veröffentlichungstag der Anmeldung: 01.04.2020
(73) Patentinhaber: BAUER Spezialtiefbau GmbH, 86529 Schrobenhausen (DE)
(72) Erfinder: Lorenz, Christian, 86529 Schrobenhausen (DE); Brokemper, Daniel, 47800 Krefeld (DE); Romer, Sebastian, 70327 Stuttgart (DE)
(74) Vertreter: Wunderlich & Heim Patentanwälte Partnerschaftsgesellschaft mbB

(56) Entgegenhaltungen:
- EP-A2- 0 218 987
- CN-A- 107 447 756
- DE-A1- 2 050 292
- DE-A1-102009 029 892
- US-A1- 2018 066 519

## Beschreibung

Die Erfindung betrifft ein Verfahren zum Herstellen eines Injektionsankers im Boden, wobei eine Bohrung in dem Boden erstellt wird, mittels eines Injektionsgliedes zumindest in einem Teilbereich der Bohrung eine aushärtende Masse zum Bilden eines Ankerfußes injiziert wird und nach einem teilweisen, noch nicht vollständigen Aushärten der Masse in einem Bereich des Ankerfußes über ein Nachverpressglied unter Druck ein Nachverpressmedium eingebracht wird, durch welches der noch nicht vollständig ausgehärtete Ankerfuß aufgebrochen wird, gemäß dem Oberbegriff des Anspruchs 1.

Die Erfindung betrifft weiterhin einen Nachverpressautomaten für ein solches Verfahren nach Anspruch 9.

Aus der DE 2 050 292 A ist ein Verfahren zum Herstellen eines Injektionsankers, gemäß dem Oberbegriff des Anspruchs 1, bekannt. Dieser wird auch Verpressanker genannt, mit erweitertem Ankerfuß genannt. Dabei wird zunächst im Boden eine Bohrung erstellt, in welche ein Zugglied für den Anker eingebracht wird. In einem Verankerungsbereich des Zuggliedes wird durch Injizieren von erhärtendem Baustoff ein Ankerfuß im Boden gebildet. Über ein Injektionsrohr, welches zusammen mit dem Zugglied in die Bohrung eingebracht wird, wird vor einem vollständigen Erhärten des Baustoffes für den Ankerfuß durch das Injektionsrohr unter hohem Druck weiterer erhärtender Baustoff in den Verankerungsbereich verpresst. Hierdurch wird der in dem ersten Schritt erstellte und teilweise ausgehärtete primäre Ankerfuß aufgebrochen und kann so insbesondere in radialer Richtung zu einem sekundären Ankerfuß erweitert werden, durch welchen eine stärkere Verankerung des Zuggliedes erreicht werden kann.

Dieses Verfahren wird seit langem mit großem Erfolg angewendet. Für das Aufbrechen des primären Ankerfußes ist es erforderlich, dass die zum Bilden des Ankerfußes vorgesehene Masse teilweise, jedoch noch nicht vollständig ausgehärtet ist. Eine gewisse Festigkeit ist notwendig, damit der Ankerfuß aufreißen kann und sich entsprechende Risse und Teilstücke bilden können. Andererseits darf der Ankerfuß noch nicht vollständig oder weitgehend ausgehärtet sein, da ansonsten der für das Aufbrechen des Ankerfußes notwendige Druck aus wirtschaftlicher Sicht zu hoch wäre oder gar nicht mehr aufgebracht werden könnte. Üblicherweise beträgt die Zeitdauer für das notwendige erste Aushärten des Ankerfußes mehrere Stunden, typischerweise etwa einen Tag.

Üblicherweise wird an Baustellen der Ankerfuß an einem ersten Tag hergestellt, während dann das Nachverpressen mit dem Aufreißen des Ankerfußes am Folgetag durchgeführt wird. Dies hat zur Folge, dass während einer Arbeitswoche auf einer Baustelle in der Regel Verpressanker von Montag bis Donnerstag hergestellt werden, wobei das Nachverpressen am Folgetag durchgeführt wird. Da jedoch am Samstag und am Sonntag üblicherweise auf Baustellen nicht gearbeitet wird, werden an einem Freitag keine Injektionsanker mit primären Ankerfüßen mehr erstellt, da ein Durchführen des Nachverpressens erst am folgenden Montag nicht oder kaum mehr möglich wäre, da aufgrund der vorangeschrittenen Aushärtung des Ankerfußes dieser nicht mehr durch ein Nachverpressmedium zuverlässig aufgebrochen werden könnte.

Faktisch stehen somit bei üblichen Bauvorhaben für das Herstellen eines Injektionsankers mit einem nachzuverpressenden Ankerfuß nur vier Arbeitstage, nämlich Montag bis Donnerstag, zur Verfügung.

Die US 2018 066519 A1 offenbart einen Nachverpressautomat gemäß dem Oberbegriff des Anspruchs 9.

Die EP 0 218 987 A2 offenbart ein Verfahren und eine Vorrichtung zum Setzen bzw. Verpressen von Zugankern in Spundwände zur Rücksicherung von im Untergrund auftretenden Kräften im Erdreich.

Die DE 10 2009 029 892 A1 offenbart eine Vorrichtung zum Setzen von Bodenankern zur Rücksicherung von zum Beispiel Steinfangnetzen.

Der Erfindung liegt die **Aufgabe** zugrunde, ein Verfahren zum Herstellen eines Injektionsankers im Boden und eine Vorrichtung hierfür anzugeben, bei welchen eine erhöhte zeitliche Flexibilität bei der Herstellung von Injektionsanker gegeben ist.

Nach der Erfindung wird die Aufgabe zum einen durch ein Verfahren mit den Merkmalen des Anspruchs 1 und zum anderen mit einem Nachverpressautomat mit den Merkmalen des Anspruchs 9 gelöst. Bevorzugte Ausführungsformen der Erfindung sind in den jeweiligen abhängigen Ansprüchen angegeben.

Das erfindungsgemäße Verfahren ist dadurch gekennzeichnet, dass an dem Nachverpressglied ein Nachverpressautomat angeschlossen wird, durch welchen zu einem frei vorgebbaren Zeitpunkt automatisch das Nachverpressmedium zum Aufbrechen des noch nicht vollständig ausgehärteten Ankerfußes in das Nachverpressglied eingeleitet wird.

Eine Grundidee der Erfindung liegt darin, dass ein Nachverpressen eines Ankerfußes ohne Personal durch einen speziellen Nachverpressautomaten durchgeführt werden kann. Dabei wird der Nachverpressautomat mit dem Nachverpressglied leitungsverbunden, wobei das Nachverpressmedium zum Aufbrechen des noch nicht ausgehärteten primären Ankerfußes in das Nachverpressglied automatisch eingeleitet werden kann. Dabei kann in den Nachverpressautomat ein beliebiger Zeitpunkt eingegeben werden, zu welchem dann das Nachverpressmedium in das Nachverpressglied eingeleitet wird. Der Zeitpunkt zum Nachverpressen kann auch von einer entfernten Zentrale über eine vorzugsweise drahtlose Datenverbindung oder abhängig von Sensoren geschaltet werden, welche etwa einen Zustand des primären Ankerfußes, wie Festigkeit oder Restfeuchte etc., der Umgebung oder anderer relevanter Parameter ermitteln.

Somit kann ein Nachverpressen unabhängig von der Anwesenheit von Personal und somit auch an Wochenenden, Feiertagen, Morgen- oder Nachtstunden durchgeführt werden. Insbesondere kann durch den Einsatz eines Nachverpressautomaten nunmehr auch grundsätzlich auf Baustellen der Freitag zum Herstellen von Injektionsankern vorgesehen werden. Dies führt zu einer verbesserten Auslastung des Maschinenparks, zur Erhöhung der Wochenleistung bei zu erstellenden Injektionsankern und zur Verkürzung der Bauzeit. Im Ergebnis führt dies zu erheblichen Kostenvorteilen.

Abhängig von der Art der Herstellung des Injektionsankers wird ein Zugglied für den Anker beim oder nach dem Erstellen der Bohrung in diese eingebracht, wobei jeweils sicherzustellen ist, dass das Zugglied mit dem gebildeten Ankerfuß zuverlässig verbunden ist.

Eine bevorzugte Ausführungsform der Erfindung besteht darin, dass das Nachverpressmedium eine Flüssigkeit, insbesondere Wasser, oder ein Gas, insbesondere Druckluft, ist, durch welches der Ankerfuß aufgebrochen wird und dass zeitlich beabstandet in den aufgebrochenen Ankerfuß ein aushärtbares Medium eingeleitet wird.

Bei diesem zweistufigen Nachverpressen erfolgt zu dem vorgegebenen Zeitpunkt zunächst ein Aufbrechen des primären Ankerfußes durch ein nicht-aushärtendes Medium, insbesondere Wasser oder Druckluft. Dieser erste Schritt kann durch den Nachverpressautomat durchgeführt werden, wobei das Speichern von Wasser oder Druckluft, die insbesondere aus der Umgebungsluft gebildet wird, problemlos möglich ist. Der zweite Schritt des Nachverpressens durch Einleiten eines aushärtenden Mediums in den aufgebrochenen primären Ankerfuß kann entweder ebenfalls durch den Nachverpressautomat, der dann einen zusätzlichen Speicher und gegebenenfalls eine zusätzliche Druckeinrichtung zum Erzeugen des Drucks für das aushärtbare Medium aufweist, durchgeführt werden. Alternativ kann der zweite Schritt des Nachverpressens nicht automatisch durch Personal zu einem späteren Zeitpunkt durchgeführt werden. Nach dem Aufbrechen des primären Ankerfußes können die aufgebrochenen Ankerfußteile bis zum Einleiten des aushärtenden Mediums selbst aushärten.

Besonders bevorzugt ist es nach einer Weiterbildung der Erfindung, dass als Nachverpressmedium eine aushärtbares Medium verwendet wird, insbesondere die aushärtende Masse zum Bilden des Ankerfußes. Hierbei wird also das Nachverpressen in einem einzigen Schritt durchgeführt, wobei das Nachverpressmedium insbesondere eine Zementsuspension oder eine andere aushärtbare Suspension sein kann. Bei Verwendung der gleichen aushärtbaren Masse wie zum Bilden des primären Ankerfußes kann so ein besonders stabiler finaler sekundärer Ankerfuß erzeugt werden.

Zum Herstellen des Ankergliedes gibt es grundsätzlich verschiedene Verfahrensabläufe, welche aus dem Stand der Technik bekannt sind und insbesondere in dem eingangs genannten Dokument DE 2 050 292 A beschrieben und dargestellt sind. Die Erfindung umfasst alle diese grundsätzlichen Verfahrensvarianten zur Herstellung eines Injektionsankers, jedoch mit dem Schritt des automatischen Nachverpressens. Besonders bevorzugt ist es nach einer Ausführungsform der Erfindung, dass das Injektionsglied zum Injizieren der aushärtbaren Masse und ein separates Nachverpressglied zum Injizieren des Nachverpressmediums in der Bohrung verbleiben. Vorteilhafterweise können das Injektionsglied und das Nachverpressglied zusammen mit dem Zugglied in die Bohrung eingebracht werden. Alternativ könnte das Injektionsglied auch als Nachverpressglied für das Nachverpressmedium und/ oder ein anderes aushärtbares Medium zum Bilden des sekundären Ankerfußes eingesetzt werden. Grundsätzlich kann das Injektionsglied ein separates Element sein, welches mit oder nach dem Entfernen des Bohrwerkzeuges in die Bohrung eingebracht wird. Besonders vorteilhaft ist es nach einer Ausführungsvariante der Erfindung, dass das Injektionsglied als ein Bohrwerkzeug ausgebildet ist, mit welchem die Bohrung im Boden erstellt wird. Das Injektionsglied kann gleichzeitig oder alternativ ein Teil des Zuggliedes sein, so dass ein insgesamt einfacher Arbeitsablauf erreicht wird.

Eine besonders zweckmäßige Verfahrensvariante besteht weiterhin darin, dass das Nachverpressglied mindestens eine Austrittsöffnung aufweist, durch welche das Nachverpressmedium in die Bohrung eingeleitet wird. Das schlauch- oder rohrartige Nachverpressglied kann im Bereich des zu bildenden Ankerfußes einen Abschnitt mit mehreren Öffnungen oder mit verminderter Materialstärke aufweisen, welcher beim Einleiten des Nachverpressmediums mit einem vorgegebenen Druck definiert aufreißt. Hierdurch kann das Nachverpressmedium in den umgebenden Bereich austreten und den primären Ankerfuß aufbrechen beziehungsweise ein aushärtbares Medium zum Bilden des sekundären Ankerfußes einleiten.

Abhängig vom Verfahren wird dabei ein geeigneter Druck eingestellt. Nach einer Ausführungsform der Erfindung ist es in bevorzugter Weise vorgesehen, dass ein Druck zum Einleiten des Nachverpressmediums von mindestens 10 bar, vorzugsweise zwischen 15 bar und 40 bar eingestellt wird. In besonderen Fällen können auch kleinere oder größere Drücke vorgesehen sein.

Weiterhin ist es nach einer Fortbildung der Erfindung besonders vorteilhaft, dass der Nachverpressautomat mit einer Steuerung versehen ist, in der eine Zeit zum Ausführen des automatischen Nachverpressens eingegeben wird. Die Steuerung kann dabei insbesondere eine Zeitschaltuhr aufweisen, mit welcher insbesondere eine Zeitspanne oder ein definierter Zeitpunkt zum Durchführen des automatischen Nachverpressens eingegeben werden kann. Bei Erreichen des eingegebenen Zeitpunktes kann dann über die mechanische oder vorzugsweise elektronische Steuerung der Nachverpressautomat zum Einleiten des Nachverpressmediums in der gewünschten Weise in Betrieb gesetzt werden.

Erfindungsgemäß umfasst die Steuerung dabei zusätzlich eine Eingabeeinrichtung zum Eingeben des notwendigen Drucks, der einzuleitenden Füllmenge und/oder eines Grenzdrucks, bei welchem der Nachverpressvorgang gestoppt werden kann.

Die erfindungsgemäße Vorrichtung ist als ein Nachverpressautomat ausgebildet, welcher dadurch gekennzeichnet ist, dass eine Druckeinrichtung vorgesehen ist, welche mit dem Nachverpressglied leitungsverbindbar ist und welche zum Einleiten des Nachverpressmediums unter Druck in das Nachverpressglied ausgebildet ist, und dass eine Steuerung vorgesehen ist, in welcher ein Zeitpunkt zum automatischen Einleiten des Nachverpressmediums in das Nachverpressglied ausgebildet ist.

Mit dem erfindungsgemäßen Nachverpressautomat kann insbesondere das zuvor beschriebene Verfahren durchgeführt und die damit verbundenen Vorteile erreicht werden.

Eine bevorzugte Ausführungsform besteht nach der Erfindung darin, dass mindestens ein Behälter zum Aufnehmen des Nachverpressmediums vorgesehen ist. Der Behälter kann dabei auch ein Druckbehälter sein, in dem das Medium, insbesondere Druckluft, unter Druck gespeichert ist. Grundsätzlich können auch mehrere, insbesondere zwei, Behälter vorgesehen sein, so dass etwa in einem Behälter Druckluft und in einem anderen Behälter das aushärtbare Medium gelagert ist.

Die Druckeinrichtung kann jede geeignete Einrichtung zum Erzeugen eines Druckes sein, etwa ein Druckspeicherbehälter mit komprimiertem Gas oder einer Druckfedereinheit. Es ist nach einer Ausführungsform der Erfindung besonders bevorzugt, dass die Druckeinrichtung eine Pumpe und/oder einen Kompressor aufweist. Hierdurch kann der notwendige Druck zum Einleiten des Nachverpressmediums aufgebracht werden. Vorzugsweise sind die Komponenten des Nachverpressautomaten elektrisch betrieben. Der Nachverpressautomat kann zur Energieversorgung mit Batterien versehen sein oder eine Verbindung zu einer externen Stromquelle aufweisen. Grundsätzlich sind auch andere Energiequellen zum Betreiben des Nachverpressautomaten möglich.

Grundsätzlich kann für jedes einzelne Nachverpressglied ein einzelner Nachverpressautomat vorgesehen sein. Hierdurch kann der Nachverpressautomat insgesamt sehr kompakt ausgebildet werden. Eine alternative und bevorzugte Ausführungsform der Erfindung kann darin gesehen werden, dass der Nachverpressautomat über mehrere Leitungen an mehrere Nachverpressglieder angeschlossen ist. Bei dieser Anordnung kann insbesondere ein zentraler Nachverpressautomat mehrere Nachverpressglieder mit dem Nachverpressmedium versorgen. Die Steuerung kann dabei so ausgelegt sein, dass dies gleichzeitig für alle oder mehrere Nachverpressglieder erfolgt oder dass die Nachverpressvorgänge an den einzelnen Nachverpressgliedern sukzessive durchgeführt werden.

Nachfolgend wird die Erfindung anhand eines bevorzugten Ausführungsbeispieles weiter beschrieben, welches schematisch in der beigefügten Zeichnung dargestellt ist.

In der einzigen Figur ist in fünf Schritten die Ausführung einer bevorzugten Ausführungsvariante des erfindungsgemäßen Verfahrens dargestellt.

Dabei wird in einem Schritt a) mittels eines Bohrwerkzeuges 20 eine Bohrung 5 in einen Boden oder einen etwa vertikalen Wandbereich eingebracht. Über eine Bohrerspitze 21 kann eine aushärtbare Masse 12 in die Bohrung 5 eingebracht werden, um einen primären Ankerfuß 16 zu bilden, wie anschaulich in den Schritten b) und c) dargestellt ist.

Innerhalb des Bohrwerkzeuges 20 kann das stangenförmige Zugglied 14 zum Bilden des Injektionsankers 10 sowie das stangenförmige Injektionsglied 22 angeordnet sein, so dass diese bereits mit dem Bohrwerkzeug 20 in die Bohrung 5 eingebracht werden können. Nach Erreichen der gewünschten Tiefe kann das äußere Bohrwerkzeug 20 wieder aus der Bohrung 5 rückgezogen werden, wobei der Freiraum in der Bohrung 5 mit der aushärtbaren Masse 12 zumindest bereichsweise verfüllt wird, wie in den Schritten c) und d) anschaulich dargestellt ist. Bei diesem Verfahren dient das Bohrwerkzeug 20 gleichzeitig als ein Injektionsglied 22 zum Injizieren der aushärtbaren Masse 12 zum Bilden des primären Ankerfußes 16 sowie gegebenenfalls zum Bilden eines weiteren Bereiches des Injektionsankers 10.

Gemäß der Erfindung wird mit dem Zugglied 14 ein schlauchförmiges Nachverpressglied 30 mit einem hohlen Grundkörper 32 in die Bohrung 5 eingebracht, solange die aushärtbare Masse 12 sich noch in einem weichen, fließfähigen Zustand befindet. Am bodenseitigen Endbereich des Grundkörpers 32 des Nachverpressgliedes 30 ist zumindest abschnittsweise ein Nachverpressabschnitt 34 angeordnet, welcher Auspressöffnungen 36 in dem schlauchförmigen Grundkörper 32 abdeckt.

Wie anschaulich in Schritt e) dargestellt ist, wird am freien, aus dem Boden herausragenden Ende des Nachverpressgliedes 30 über einen Anschluss 38 und eine Leitung 49 ein erfindungsgemäßer Nachverpressautomat 40 angeschlossen.

Der Nachverpressautomat 40 weist ein kastenartiges Gestell 42 mit einer Steuerung 44, mindestens einem Behälter 48 zum Aufnehmen eines Nachverpressmediums 26 und einer Druckeinrichtung 50 zum Erzeugen eines gewünschten Injizierdruckes auf. Die Steuerung 44 ist mit einer Zeitschaltuhr 46 versehen, mit der ein Zeitpunkt eingebbar ist, zu welchem mittels des Nachverpressautomaten 40 automatisch Nachverpressmedium 26 aus dem Behälter 48 mittels der Druckeinrichtung 50 unter Druck in das Nachverpressglied 30 einleitbar ist.

Durch das Einleiten des Nachverpressmediums 26, welches insbesondere identisch mit der aushärtbaren Masse 12 sein kann, kann zu einem vorgebbaren Zeitpunkt, bei dem der primäre Ankerfuß 16 teilweise, aber noch nicht vollständig ausgehärtet ist, in die Bohrung 5 eingeleitet werden. Dabei kann bei einem Druck von beispielsweise 15 bar das eine oder die mehreren Nachverpressabschnitte 34 am Nachverpressglied 30 aufgerissen werden, so dass die Austrittsöffnungen 36 im Grundkörper 32 des Nachverpressgliedes 30 freigegeben werden. Das strömungsfähige Nachverpressmedium 26 kann dabei in den Bereich des primären Ankerfußes 16 eindringen, diesen aufbrechen und zu einem vergrößerten, etwa birnenförmigen sekundären Ankerfuß 18 aufweiten. Nach vollständiger Aushärtung wird so ein durchmessererweiterter sekundärer Ankerfuß 18 erreicht, in dem das Zugglied 14 fest eingebunden ist, so dass über das Zugglied 14 und den erweiterten sekundären Ankerfuß 18 relativ hohe Kräfte in den Boden abgetragen werden können.

In einem oberen Bereich des Injektionsankers 10 kann das Zugglied 14 von einem zylindrischen Rohrelement 15 umgeben sein.

Nach Abschluss des Nachverpressens, welches insbesondere ohne Personal an Wochenenden ausgeführt werden kann, kann der Nachverpressautomat 40 durch Trennen der Leitung 49 am Anschluss 38 wieder entfernt und für einen weiteren Nachpressvorgang vorgesehen werden.

## Patentansprüche

1. Verfahren zum Herstellen eines Injektionsankers (10) im Boden, wobei
- eine Bohrung (5) in dem Boden erstellt wird,
- mittels eines Injektionsgliedes (22) zumindest in einem Teilbereich der Bohrung (5) eine aushärtende Masse (12) zum Bilden eines Ankerfußes (16) injiziert wird und
- nach einem teilweisen, noch nicht vollständigen Aushärten der Masse (12) in einen Bereich des Ankerfußes (16) über ein Nachverpressglied (30) unter Druck ein Nachverpressmedium (26) eingebracht wird, durch welches der noch nicht vollständig ausgehärtete Ankerfuß (16) aufgebrochen wird,
**dadurch gekennzeichnet,**
**dass** an dem Nachverpressglied (30) ein Nachverpressautomat (40) angeschlossen wird, durch welchen zu einem frei vorgebbaren Zeitpunkt automatisch das Nachverpressmedium (26) zum Aufbrechen des noch nicht ausgehärteten Ankerfußes (16) in das Nachverpressglied (30) eingeleitet wird.

2. Verfahren nach Anspruch 1,
**dadurch gekennzeichnet,**
**dass** das Nachverpressmedium (26) eine Flüssigkeit, insbesondere Wasser, oder ein Gas, insbesondere Druckluft, ist, durch welches der Ankerfuß (16) aufgebrochen wird, und
**dass** zeitlich beabstandet in den aufgebrochenen Ankerfuß (16) ein aushärtbares Medium eingeleitet wird.

3. Verfahren nach Anspruch 1,
**dadurch gekennzeichnet,**
**dass** als Nachverpressmedium (26) ein aushärtbares Medium verwendet wird, insbesondere die aushärtende Masse (12) zum Bilden des Ankerfußes (16).

4. Verfahren nach einem der Ansprüche 1 bis 3,
**dadurch gekennzeichnet,**
**dass** das Injektionsglied (22) zum Injizieren der aushärtbaren Masse (12) und das Nachverpressglied (30) zum Injizieren des Nachverpressmediums (26) in der Bohrung (5) verbleiben.

5. Verfahren nach einem der Ansprüche 1 bis 4,
**dadurch gekennzeichnet,**
**dass** das Injektionsglied (22) als ein Bohrwerkzeug (20) ausgebildet ist, mit welchem die Bohrung (5) im Boden erstellt wird.

6. Verfahren nach einem der Ansprüche 1 bis 5,
**dadurch gekennzeichnet,**
**dass** das Nachverpressglied (30) mindestens eine Austrittsöffnung aufweist, durch welche das Nachverpressmedium (26) in die Bohrung (5) eingeleitet wird.

7. Verfahren nach einem der Ansprüche 1 bis 6,
**dadurch gekennzeichnet,**
**dass** ein Druck zum Einleiten des Nachverpressmediums (26) von mindestens 10 bar, vorzugsweise zwischen 15 bar und 40 bar, eingestellt wird.

8. Verfahren nach einem der Ansprüche 1 bis 7,
**dadurch gekennzeichnet,**
**dass** der Nachverpressautomat (40) mit einer Steuerung (44) versehen ist, in welcher eine Zeit zum Ausführen des automatischen Nachverpressens eingegeben wird.

9. Nachverpressautomat für ein Verfahren nach einem der Ansprüche 1 bis 8, wobei eine Druckeinrichtung (50) vorgesehen ist, welche mit dem Nachverpressglied (30) leitungsverbindbar ist und welche zum Einleiten des Nachverpressmediums (26) unter Druck in das Nachverpressglied (30) ausgebildet ist, und wobei eine Steuerung (44) vorgesehen ist, in welcher ein Zeitpunkt zum automatischen Einleiten des Nachverpressmediums (26) in das Nachverpressglied (30) ausgebildet ist,
**dadurch gekennzeichnet,**
**dass** der Nachverpressautomat ein zweistufiger Nachverpressautomat (40) ist und
**dass** die Steuerung (44) eine Eingabeeinrichtung zum Eingeben des notwendigen Drucks, der einzuleitenden Füllmenge und/oder eines Grenzdrucks umfasst, bei welchem der Nachverpressvorgang gestoppt werden kann.

10. Nachverpressautomat nach Anspruch 9,
**dadurch gekennzeichnet,**
**dass** mindestens ein Behälter (48) zum Aufnehmen des Nachverpressmediums (26) vorgesehen ist, insbesondere ein Behälter für ein nicht-aushärtbares Medium und ein Behälter für ein aushärtbares Medium.

11. Nachverpressautomat nach Anspruch 9 oder 10,
**dadurch gekennzeichnet,**
**dass** die Druckeinrichtung (50) eine Pumpe und/oder einen Kompressor aufweist.

12. Nachverpressautomat nach Anspruch 9 bis 11,
**dadurch gekennzeichnet,**
**dass** dieser über mehrere Leitungen (49) an mehrere Nachverpressglieder (30) angeschlossen ist.

## Claims

1. Method for producing an injection anchor (10) in the ground, wherein
- a bore (5) is created in the ground,
- a hardening material (12) for forming an anchor foot (16) is injected by means of an injection member (22) at least in a partial region of the bore (5), and
- after partial, not yet complete, hardening of the material (12) a post-grouting medium (26) is introduced under pressure into a region of the anchor foot (16) via a post-grouting member (30), by which medium the not yet completely hardened anchor foot (16) is broken up,
**characterised in that**
an automatic post-grouting machine (40) is connected to the post-grouting member (30), by which machine the post-grouting medium (26) for breaking up the not yet hardened anchor foot (16) is automatically introduced into the post-grouting member (30) at a freely specifiable time.

2. Method according to claim 1,
**characterised in that**
the post-grouting medium (26) is a liquid, in particular water, or a gas, in particular compressed air, by which the anchor foot (16) is broken up, and
a hardenable medium is introduced temporally spaced into the broken-up anchor foot (16).

3. Method according to claim 1,
**characterised in that**
a hardenable medium is used as post-grouting medium (26), in particular the hardening material (12) for forming the anchor foot (16).

4. Method according to one of claims 1 to 3,
**characterised in that**
the injection member (22) for injecting the hardenable material (12) and the post-grouting member (30) for injecting the post-grouting medium (26) remain in the bore (5).

5. Method according to one of claims 1 to 4,
**characterised in that**
the injection member (22) is designed as a drilling tool (20) with which the bore (5) in the ground is created.

6. Method according to one of claims 1 to 5,
**characterised in that**
the post-grouting member (30) has at least one exit opening, through which the post-grouting medium (26) is introduced into the bore (5).

7. Method according to one of claims 1 to 6,
**characterised in that**
a pressure for introducing the post-grouting medium (26) of at least 10 bar, preferably between 15 bar and 40 bar, is set.

8. Method according to one of claims 1 to 7,
**characterised in that**
the automatic post-grouting machine (40) is provided with a control unit (44), in which a time for carrying out the automatic post-grouting is input.

9. Automatic post-grouting machine for a method according to one of claims 1 to 8, wherein a pressure means (50) is provided which can be connected by a line to the post-grouting member (30) and which is designed to introduce the post-grouting medium (26) under pressure into the post-grouting member (30), and wherein a control unit (44) is provided in which a time for automatic introduction of the post-grouting medium (26) into the post-grouting member (30) is formed,
**characterised in that**
the automatic post-grouting machine is a two-stage automatic post-grouting machine (40) and
**in that** the control (44) comprises an input device for inputting the necessary pressure, the filling quantity to be introduced and/or a limit pressure at which the post-grouting process can be stopped.

10. Automatic post-grouting machine according to claim 9,
**characterised in that**
at least one container (48) for receiving the post-grouting medium (26) is provided, in particular a container for a non-curable medium and a container for a curable medium.

11. Automatic post-grouting machine according to claim 9 or 10,
**characterised in that**
the pressure means (50) comprises a pump and/or a compressor.

12. Automatic post-grouting machine according to claims 9 to 11,
**characterised in that**
it is connected to a plurality of post-grouting members (30) by way of a plurality of lines (49).

## Revendications

1. Procédé de réalisation d'un ancrage à injection (10) dans le sol, dans lequel
- un perçage (5) est établi dans le sol,
- au moyen d'un organe d'injection (22) une masse durcissante (12) est injectée au moins dans une zone partielle du perçage (5) pour la formation d'un pied d'ancrage (16) et
- après un durcissement partiel, encore non complet de la masse (12), par le biais d'un organe de post-compression (30) sous pression, un milieu de post-compression (26) est introduit dans une zone du pied d'ancrage (16), par lequel le pied d'ancrage (16) qui n'est pas encore complètement durci est rompu,
**caractérisé en ce que**
à l'élément de post-compression (30) est raccordé un automate de post-compression (40), par lequel à un moment librement prédéfinissable, le milieu de post-compression (26) est automatiquement introduit pour la rupture du pied d'ancrage (16) qui n'est pas encore durci dans l'élément de post-compression (30).

2. Procédé selon la revendication 1,
**caractérisé en ce que**
le milieu de post-compression (26) est un liquide, en particulier de l'eau, ou un gaz, en particulier de l'air comprimé, par lequel le pied d'ancrage (16) est rompu, et
**en ce qu'**un milieu durcissable est introduit à distance temporelle dans le pied d'ancrage (16) rompu.

3. Procédé selon la revendication 1,
**caractérisé en ce que**
comme milieu de post-compression (26), un milieu durcissable est utilisé, en particulier la masse durcissante (12) pour la formation du pied d'ancrage (16).

4. Procédé selon l'une des revendications 1 à 3,
**caractérisé en ce que**
l'organe d'injection (22) pour l'injection de la masse durcissable (12) et de l'élément de post-compression (30) pour l'injection du milieu de post-compression (26) reste dans le perçage (5).

5. Procédé selon l'une des revendications 1 à 4,
**caractérisé en ce que**
l'organe d'injection (22) est réalisé comme un outil de forage (20), avec lequel le perçage (5) est établi dans le sol.

6. Procédé selon l'une des revendications 1 à 5,
**caractérisé en ce que**
l'organe de post-compression (30) présente au moins une ouverture de sortie, par laquelle le milieu de post-compression (26) est introduit dans le perçage (5).

7. Procédé selon l'une des revendications 1 à 6,
**caractérisé en ce que**
une pression pour l'introduction du milieu de post-compression (26) d'au moins 10 bars, de préférence entre 15 bars et 40 bars, est réglée.

8. Procédé selon l'une des revendications 1 à 7,
**caractérisé en ce que**
l'automate de post-compression (40) est pourvu d'une commande (44), dans laquelle un temps de réalisation de la post-compression automatique est saisi.

9. Automate de post-compression pour un procédé selon l'une des revendications 1 à 8,
dans lequel un dispositif de pression (50) est prévu, lequel est reliable par conduite à l'organe de post-compression (30) et lequel est réalisé pour l'introduction du milieu de post-compression (26) sous pression dans l'organe de post-compression (30), et
dans lequel une commande (44) est prévue, dans laquelle un moment d'introduction automatique du milieu de post-compression (26) est réalisé dans l'élément de post-compression (30),
**caractérisé en ce que**
l'automate de post-compression est un automate de post-compression (40) à deux étages et
**en ce que** la commande (44) comporte un dispositif de saisie pour la saisie de la pression nécessaire, de la quantité de remplissage à introduire et/ou d'une pression limite, à laquelle le processus de post-compression peut être arrêté.

10. Automate de post-compression selon la revendication 9,
**caractérisé en ce que**
au moins un récipient (48) est prévu pour la réception du milieu de post-compression (26), en particulier un récipient pour un milieu non-durcissable et un récipient pour un milieu durcissable.

11. Automate de post-compression selon la revendication 9 ou 10,
**caractérisé en ce que**
le dispositif de pression (50) présente une pompe et/ou un compresseur.

12. Automate de post-compression selon l'une des revendications 9 à 11,
**caractérisé en ce que**
celui-ci est raccordé par le biais de plusieurs conduites (49) à plusieurs organes de post-compression (30).
